# EUROPÄISCHE PATENTSCHRIFT

(11) **EP 3 456 878 B1**
(45) Veröffentlichungstag und Bekanntmachung des Hinweises auf die Patenterteilung: **18.09.2019**
(21) Anmeldenummer: 18000716.3
(22) Anmeldetag: 05.09.2018
(51) Int. Cl.: E01C 19/00

(54) **VERFAHREN ZUR ÜBERWACHUNG DES VERDICHTUNGSPROZESSES IM STRASSENBAU UND STRASSENWALZE**
METHOD FOR MONITORING THE COMPRESSION PROCESS IN ROAD CONSTRUCTION AND STREET ROLLER
PROCÉDÉ DE SURVEILLANCE DU PROCESSUS DE COMPACTAGE LORS DE LA CONSTRUCTION DE ROUTE ET ROULEAU COMPRESSEUR

(30) Priorität: 13.09.2017 DE 102017008602
(43) Veröffentlichungstag der Anmeldung: 20.03.2019
(73) Patentinhaber: BOMAG GmbH, 56154 Boppard (DE)
(72) Erfinder: Laugwitz, Niels, D-56154 Boppard (DE)
(74) Vertreter: Heidler, Philipp

(56) Entgegenhaltungen:
- EP-A2- 1 876 297
- DE-A1-102016 002 064
- DE-T5-112015 000 363
- US-A- 5 942 679

## Beschreibung

Die Erfindung betrifft ein Verfahren zur Überwachung des Verdichtungsprozesses einer zu verdichtenden Asphaltschicht im Straßenbau. Darüber hinaus betrifft die Erfindung eine Straßenwalze, insbesondere Tandemwalze, Walzenzug oder Gummiradwalze, zur Durchführung des Verfahrens.

Im Straßenbau wird üblicherweise heißer Asphalt von einem Straßenfertiger quer über die Breite eines geplanten Straßenverlaufs verteilt, glatt abgezogen und vorverdichtet, beispielsweise mit einer Stampferleiste und/oder einer Einbaubohle. Solange das Asphaltmaterial noch heiß und verformbar ist, wird die neue Straßendecke ferner üblicherweise von dem Straßenfertiger nachfolgenden Straßenwalzen, die beispielsweise als Tandemwalzen, Walzenzüge oder Gummiradwalzen ausgebildet sind, weiter verdichtet. Nur bei einem optimalen Verdichtungsgrad erreichen Straßen ihre maximale Lebensdauer. Sowohl eine zu geringe als auch eine zu starke Verdichtung führen zu einer verringerten Haltbarkeit des Straßenbelages und damit zu einer verringerten Qualität der erstellten Straße. Um eine möglichst gleichmäßige Verdichtung der Asphaltschicht zu erreichen, werden von den Bedienern der Straßenwalzen üblicherweise an die Breite der zu verdichtenden Asphaltschicht angepasste Walzschemata mit Verlauf sowie Anzahl der durchzuführenden Überfahrten für das jeweilige Straßenbauprojekt festgelegt. Wie gleichmäßig die Verdichtung der gesamten Straßendecke am Ende tatsächlich gelingt, hängt maßgeblich davon ab, wie konsequent sich die Bediener der Straßenwalzen an das vorgesehene Walzschema halten. Ziel dieser Walzschemata ist es, den Straßenbelag in seiner Breite und Länge möglichst gleichmäßig zu verdichten.

Dabei ist das Einhalten des Walzschemas allerdings nicht der einzige Aspekt, auf den die Bediener der Straßenwalzen achten müssen. So müssen sie sich beispielsweise ebenfalls mit weiteren Walzen koordinieren und den Fortschritt des Straßenfertigers im Auge behalten. Darüber hinaus müssen die Walzen insbesondere im Randbereich der Asphaltschicht besonders präzise gesteuert werden, da sie beispielsweise ebenfalls mit seitlich an den Straßenwalzen angebrachten Andrückrollen eine gerade, scharfe Kante der Straße schaffen sollen. Es kann daher sein, dass im Arbeitsbetrieb bestimmte Regionen der zu verdichtenden Asphaltschicht stärker verdichtet werden als andere. Häufig kommt es beispielsweise vor, dass die Randbereiche der Asphaltschicht von den Bedienern der Straßenwalzen weniger oft überfahren werden als mittlere Bereiche. Das Resultat ist eine ungleichmäßige Verdichtung der Straße und damit eine verminderte Qualität der fertigen Deckschicht.

Im Stand der Technik sind mehrere Strategien bekannt, um eine optimale Verdichtung der Asphaltschichten zu gewährleisten. Beispielsweise sind Systeme bekannt, in denen mittels GPS (*global positioning system*) möglichst exakt nachverfolgt werden kann, an welchen Stellen der Asphaltschicht die Straßenwalzen bereits verdichtet haben und an welchen Stellen noch weiter zu verdichten ist. Es sind Systeme bekannt, bei denen die gesamte Baustelle in dieser Art kartiert und dem Bediener der Straßenwalze als dreidimensionale Topographie mit unterschiedlichen Farben zur Kennzeichnung der unterschiedlich stark verdichteten Gebiete angezeigt wird. Um hier hinreichend genaue Positionsbestimmungen der Straßenwalze zu ermöglichen, ist ein nicht unbeträchtlicher apparativer und finanzieller Aufwand erforderlich. Aus der US 6,749,364 B1 ist ein System bekannt, in dem die Straßenwalzen mit einer Wärmebildkamera ausgestattet werden, die ein Wärmeprofil der vom Straßenfertiger verlegten Asphaltschicht erstellt und dem Bediener der Straßenwalze anzeigt, so dass dieser weiß, wo die Asphaltschicht im Moment die optimale Temperatur für die Verdichtung aufweist. Hier wird also das Walzschema an die tatsächlichen Begebenheiten bezüglich der jeweils aktuellen Temperatur der Asphaltschicht angepasst. Auch in der US 6,749,364 B1 wird die Position der Walze mittels GPS oder laserbasierten Systemen, beispielsweise mithilfe eingemessener Totalstationen, bestimmt, Als weiterer Stand der Technik wird die DE 10 2016 002064 A1 genannt, die ebenfalls eine Verfahren zum Überwachen eines Verdichtungsprozesses zeigt.

Nachteilig an den Systemen des Standes der Technik ist, dass diese einen hohen technischen Aufwand erfordern und mit erhöhten Anschaffungskosten und teilweise auch laufenden Kosten verbunden sind. Darüber hinaus birgt ein Abweichen vom geplanten Walzschema aufgrund des Temperaturprofils der Asphaltschicht das Risiko, dass unterschiedliche Gebiete unterschiedlich stark verdichtet werden.

Es ist daher die Aufgabe der vorliegenden Erfindung, ein Verfahren sowie eine Straßenwalze anzugeben, mit der eine Überwachung des Verdichtungsprozesses einer zu verdichtenden Asphaltschicht im Straßenbau gelingt, so dass insgesamt die Verdichtungsqualität verbessert werden kann. Gleichzeitig soll der Bediener der Straßenwalze von der exakten Überwachung der Einhaltung des Walzschemas entlastet werden, so dass dieser sich auf das Steuern der Straßenwalze konzentrieren kann. Ein weiteres Ziel der vorliegenden Erfindung ist es, dass die Überwachung des Verdichtungsprozesses mit möglichst geringem technischen Aufwand und daher besonders kostengünstig gelingen soll.

Die Lösung dieser Aufgabe gelingt mit dem Verfahren und der Straßenwalze gemäß den unabhängigen Ansprüchen. Bevorzugte Weiterbildungen sind in den abhängigen Ansprüchen angegeben.

Konkret gelingt die Lösung also mit einem Verfahren zur Überwachung des Verdichtungsprozesses einer zu verdichtenden Asphaltschicht im Straßenbau, umfassend die Schritte: Detektieren der die heiße Asphaltschicht quer zum Straßenverlauf begrenzenden Ränder mittels eines Temperatursensors, der an einer die Asphaltschicht verdichtenden Straßenwalze angeordnet ist, und Einteilen der detektierten Asphaltschicht in mindestens zwei Breitensegmente quer zum Straßenverlauf. Die Breitensegmente werden durch ihren jeweiligen Abstand zu den Rändern der Asphaltschicht definiert. Die Erfindung sieht nun vor, dass die Position der Straßenwalze auf der Asphaltschicht quer zum Straßenverlauf aus der Messung des Temperatursensors bestimmt und einem der Breitensegmente zugeordnet wird, dass der Arbeitsbetrieb der Straßenwalze auf dem jeweiligen Breitensegment durch einen Betriebsparameter quantifiziert und gespeichert wird, und dass, insbesondere dem Bediener der Straßenwalze, für mindestens ein vergangenes Arbeitsintervall der quantifizierte Arbeitsbetrieb für jedes Breitensegment angezeigt wird. Die wesentliche Grundidee der Erfindung liegt darin, ein einfaches System zu schaffen, welches dem Bediener der Straßenwalze einen Überblick darüber liefert, ob er die vorhergehenden Arbeitsschritte gleichmäßig über die gesamte Breite der zu verdichtenden Asphaltschicht verteilt hat, oder ob er in Bezug auf die Breite der zu verdichtenden Asphaltschicht in einem Bereich stärker oder weniger stark verdichtet hat als in anderen Bereichen. Dazu soll allerdings nicht wie im Stand der Technik eine komplizierte und kostenaufwändige Kartierung des gesamten Arbeitsgebietes vorgenommen werden. Es soll vielmehr lediglich festgestellt und dem Bediener der Straßenwalze angezeigt werden, wie gleichmäßig die Arbeit der Straßenwalze auf die gesamte Breite der zu verdichtenden Asphaltschicht in einem gerade abgeschlossenen Arbeitsintervall verteilt wurde, so dass der Bediener seine Arbeitsweise eventuell anpassen kann, wenn sich herausstellt, dass die Asphaltschicht ansonsten ungleichmäßig verdichtet würde. Letztlich wird somit gezählt, wie lange und/oder wie häufig sich die Walze in einem der festgelegten Breitensegmente befindet. Entsprechend muss die aktuelle Position der Straßenwalze auch nur in Bezug auf die Breite der zu verdichtenden Asphaltschicht bekannt sein und dokumentiert werden. Es ist dagegen nicht notwendig, die Position der Straßenwalze auch in Längsrichtung des Straßenverlaufes zu kennen. Die Längsrichtung des Straßenverlaufs bezeichnet dabei die Längserstreckung des von der Walze zu verdichtenden Straßenbelages in Arbeits- und Fortbewegungsrichtung des Straßenfertigers. Die Walze wird dagegen in der Regel reversierend in und entgegen dieser Arbeits- und Fortbewegungsrichtung zu Verdichtungszwecken über den Straßenbelag bewegt. Erstrebt werden üblicherweise mehr als eine Walzenüberfahrt, um ein gewünschtes Verdichtungsergebnis zu erhalten.

In der Praxis verlegt ein Straßenfertiger die zu verdichtende Asphaltschicht mehr oder weniger kontinuierlich in seiner Arbeitsrichtung nach vorne. Die dem Straßenfertiger nachfolgenden Straßenwalzen überfahren dann den frisch verlegten Asphalt und folgen mit häufigen Reversierfahrten bestmöglich dem festgelegten Walzschema. Dabei verschiebt sich das Arbeitsgebiet der Straßenwalzen ebenfalls im Wesentlichen kontinuierlich nach vorne, d.h. die Straßenwalzen wandern mit dem erheblich langsam fahrenden Straßenfertiger im Einbauprozess mit. Erfindungsgemäß wird nun mittels des Temperatursensors detektiert, in welchem Breitensegment der Asphaltschicht die Straßenwalze gerade den Asphalt verdichtet. Diese Daten werden mindestens über ein Arbeitsintervall hinweg gespeichert und statistisch ausgewertet, sodass dem Bediener angezeigt werden kann, welcher Anteil der Verdichtungsarbeit innerhalb des Arbeitsintervalls auf welches Breitensegment abgefallen ist. Falls der Bediener der Straßenwalze sich exakt an das Walzschema hält, sollten sämtliche Breitensegmente der Asphaltschicht gleichmäßig verdichtet worden sein. Eine Abweichung von der gleichmäßigen Verteilung, beispielsweise weil die Straßenwalze in einem Breitensegment öfter die Asphaltschicht überfahren hat als in einem anderen Breitensegment, würde dem Bediener also durch eine ungleichmäßige Verteilung der Verdichtungsarbeit auf die Breitensegmente angezeigt, sodass dieser seine Arbeitsweise anpassen kann, um eine ungleichmäßige Verdichtung im weiteren Arbeitsbetrieb zu vermeiden.

Die Erfindung macht sich zunutze, dass Asphalt von Straßenfertigern im heißen Zustand eingebaut wird. Dadurch ergibt sich stets ein starker Temperaturunterschied zwischen der eingebauten und zu verdichtenden Asphaltschicht und dem neben der Asphaltschicht liegenden Boden, der deutlich kälter ist als der Asphalt. Dies kann vom erfindungsgemäßen Temperatursensor, der insbesondere ein berührungsloser Temperatursensor ist, genutzt werden, um die Lage der Ränder der heißen Asphaltschicht, sprich die Position des Überganges zwischen heißer Asphaltschicht und kaltem Bodenuntergrund neben dem Straßenverlauf, sowie die Position der Walze in Abhängigkeit von wenigstens einem detektierten Seitenrand rechnerisch, insbesondere mittels einer geeigneten Steuereinheit, zu ermitteln. Entsprechend erfindungsgemäß ist der Temperatursensor derart ausgebildet, dass er eine Temperaturerfassung der Asphaltschicht in einer Breite ermöglicht, die breiter als die Walzbreite der jeweiligen Straßenwalze ist. Hat der Temperatursensor die Ränder der Asphaltschicht ermittelt, die parallel zur Längserstreckung der Straße verlaufen, so kann die Asphaltschicht quer zum Straßenverlauf rechnerisch in Breitensegmente eingeteilt werden. Da darüber hinaus die Position des Temperatursensors an der Straßenwalze bekannt ist, kann aus der kontinuierlichen Messung des Temperatursensors die aktuelle Position der Straßenwalze einem der Breitensegmente zugeordnet werden. Mit anderen Worten wird die Position der Straßenwalze in Bezug auf die Breite der zu verdichtenden Asphaltschicht bestimmt. Die Erfindung nutzt also aus, dass die Position der Straßenwalze quer zum Straßenverlauf aus den Messungen des Temperatursensors bestimmbar ist. Auf diese Weise werden keine, beispielsweise GPS- oder laserbasierten, komplexeren und teureren Systeme benötigt. Letztlich wird wenigstens ein detektierter Randbereich der zu verdichtenden Asphaltschicht zur Identifikation der Position der Walze in Bezug auf die Breite der zu verdichtenden Asphaltschicht genutzt. Die Festlegung der Breitensegmente, insbesondere die Festlegung der Lage und die Anzahl der Breitensegmente auf dem Asphaltstreifen, kann wie bereits beschrieben nach der Detektion der heißen Asphaltschicht durch den Temperatursensor erfolgen. Es ist allerdings ebenfalls möglich, dass durch die Messung des Temperatursensors vorerst nur die Position der Straßenwalze auf der Asphaltschicht bestimmt wird, ohne diese Position gleich einem Breitensegment zuzuordnen. Die Einteilung in Breitensegmente und die entsprechende Zuordnung der bestimmten Position der Straßenwalze zu den jeweiligen Breitensegmenten kann beispielsweise ebenfalls erst in einem nachgelagerten Auswerteschritt, beispielsweise während der statistischen Auswertung des quantifizierten Arbeitsbetriebes, erfolgen. Es kommt daher erfindungsgemäß ausdrücklich nicht auf die vorstehend beschriebene Reihenfolge der Verfahrensschritte an.

Um dem Bediener der Straßenwalze eine Hilfestellung zur Überwachung des Ablaufs des Verdichtungsprozesses zu geben, wird erfindungsgemäß registriert, in welchem Breitensegment die Straßenwalze bezogen auf ein vergangenes Arbeitsintervall wie viel Verdichtungsleistung erbracht hat. Dabei wird der Arbeitsbetrieb der Straßenwalze auf dem jeweiligen Breitensegment durch einen Betriebsparameter quantifiziert, wie nachstehend noch näher erläutert wird. Die Verteilung der Verdichtungsleistung beziehungsweise des Arbeitsbetriebes der Straßenwalze auf die Breitensegmente wird dem Bediener angezeigt, sodass dieser darauf achten kann, die Verteilung möglichst gleichmä-ßig zu gestalten und so zu einer gleichmäßigen Verdichtung der Asphaltschicht zu gelangen.

Grundsätzlich ist es ausreichend, einen Temperatursensor einzusetzen, der die Temperatur an einem einzelnen Punkt bestimmen kann. Durch ein Verschwenken oder Bewegen des Temperatursensors kann dieser die Temperatur auf einer Linie quer zum Straßenverlauf bestimmen. Hierbei detektiert der Temperatursensor einen Temperatursprung, wenn sein Messpunkt einen Rand der Asphaltschicht überquert. Anhand der Bewegungs- beziehungsweise Schwenkrichtung des Temperatursensors und des Vorzeichens der Temperaturänderung kann festgestellt werden, ob es sich jeweils um den rechten oder den linken Rand des Asphaltstreifens handelt. Bei einem derartigen Temperatursensor ist es bevorzugt, dass das Detektieren der die heiße Asphaltschicht quer zum Straßenverlauf begrenzenden Ränder mittels des Temperatursensors periodisch nacheinander erfolgt. Mit anderen Worten wird die Messung während des Arbeitsbetriebes periodisch und durchgehend wiederholt, damit zu jedem Zeitpunkt die Position der Ränder bzw. wenigstens eines Randes der zu verdichtenden Asphaltschicht bekannt sind und damit auch die Position der Straßenwalze in Bezug auf die Breitensegmente bestimmbar ist. Alternativ dazu ist es allerdings bevorzugt, dass beide Ränder gleichzeitig vom Temperatursensor erfasst werden. Hierfür ist es notwendig, dass der Temperatursensor über mehrere Messpunkte verfügt. Beispielsweise kann der Temperatursensor als Wärmebildbeziehungsweise Infrarotkamera mit einer Auflösung von mehreren Pixeln ausgebildet sein. In diesem Fall ist es bevorzugt, dass der Temperatursensor beziehungsweise die Wärmebildkamera derart an der Straßenwalze angeordnet ist, dass sie die gesamte Breite des Asphaltstreifens in einer Bildeinstellung aufnehmen kann. Auf diese Weise ist es ebenfalls besonders einfach, aus dem Bild der Wärmekamera, aus dem die Ränder des Asphaltstreifens hervorgehen, zu ermitteln, in welchem Breitensegment sich die Straßenwalze aktuell befindet. Dies ist beispielsweise bei Wärmebildkameras, die lediglich 16x4 Pixel aufweisen, bereits mit einer Genauigkeit von ungefähr 1 m möglich. Derartige Wärmebildkameras sind kostengünstig und eignen sich daher besonders für die Erfindung.

Unabhängig davon, wie der verwendete Temperatursensor konkret aufgebaut ist, ist es bevorzugt, wenn die Messbreite des Temperatursensors wenigstens der Breite der zu verdichtenden Asphaltschicht entspricht oder bevorzugt größer als diese ist. Für die zuverlässige Durchführung des erfindungsgemäßen Verfahrens ist es vorteilhaft, wenn die Position der Walze in Bezug auf die Breite der zu verdichtenden Asphaltdecke zu jedem Zeitpunkt ermittelbar ist. Dies gelingt dann, wenn idealerweise stets ein Rand der beiden Ränder der Asphaltschicht im Detektionsbereich bzw. innerhalb der Messbreite des Temperatursensors liegt. Um dies unabhängig von der Position der Walze in der Breite ermöglichen zu können, ist die Messbreite des Temperatursensors bevorzugt wenigstens so groß wie die Breite der zu verdichtenden Asphaltschicht. Sollte die Walze im Randbereich der zu verdichtenden Asphaltschicht arbeiten, kann es sein, dass nur dieser Rand durch den Temperatursensor erfasst wird, da der Detektionsbereich nicht mehr ausreicht, den weiter entfernten Randbereich zu erkennen. In diesem Fall kann ersatzweise die zuvor bereits ermittelte Gesamtbreite der Asphaltschicht weiterverwendet werden, da sich in der Mehrzahl der Fälle die Einbaubreite des Stra-ßenfertigers nur unwesentlich ändert. Durch die ersatzweise Verwendung der Einbaubreite, die bei günstiger Walzenposition ermittelt wurde, genügt es, wenn die Messbreite des Temperatursensors geringfügig größer ist als die Breite der heißen Asphaltschicht.

Grundsätzlich kann über viele verschiedene Parameter, die alle proportional zur Verdichtungsleistung beziehungsweise zur Verdichtungsarbeit der Straßenwalze sind, festgestellt werden, wie stark die Straßenwalze die Asphaltschicht, insbesondere statistisch, in einem Breitensegment verdichtet hat. Bevorzugt wird als Betriebsparameter wenigsten einer der folgenden Parameter eingesetzt: eine Zeitspanne, eine Anzahl an Überfahrten, eine Anzahl an Reversierfahrten, eine zurückgelegte Strecke, eine Untergrundsteifigkeit und/oder eine Vibrationsintensität einer Walzenbandage der Straßenwalze. Wobei die Vibrationsintensität durch eine Vielzahl von Kenngrößen beschrieben werden kann. Beispielsweise anhand der Schwingamplitude, Schwingbeschleunigung, Anzahl der Schwingungen pro zurückgelegter Fahrstrecke oder Fliehkraft. Sämtliche genannten Parameter sind geeignet, den Arbeitsbetrieb der Straßenwalze auf dem jeweiligen Breitensegment quantitativ zu erfassen. So kann beispielsweise bestimmt werden, wie viel Zeit die Straßenwalze auf dem jeweiligen Breitensegment verbringt, wie oft sie das jeweilige Breitensegment überfährt beziehungsweise wie oft sie die Fahrtrichtung auf dem jeweiligen Breitensegmente ändert, welche Strecke die Straßenwalze auf dem jeweiligen Breitensegment zurückgelegt hat oder mit welcher Intensität ein Vibrationserreger betrieben wird, der zur Verstärkung der Verdichtungsleistung die Walzenbandage der Straßenwalze in Vibrationen beziehungsweise Oszillationen versetzt. Für die Anzeige für den Bediener können beispielsweise die entsprechenden Parameter als über die Zeit aufaddierte Absolutwerte eingesetzt werden. So könnte also beispielsweise angezeigt werden, wie viel Zeit des vorangegangenen Arbeitsintervalls die Straßenwalze auf welchen Breitensegmenten verbracht hat oder welche Strecke die Straßenwalze auf den entsprechenden Breitensegmenten zurückgelegt hat. Darüber hinaus könnte allerdings auch eine Relation der einzelnen Breitensegmente untereinander angezeigt werden. Beispielsweise könnte angezeigt werden, wie viel Prozent der Verdichtungsarbeit beziehungsweise der Arbeitsleistung der Straßenwalze im vergangenen Arbeitsintervall im jeweiligen Breitensegment geleistet wurde. Selbstverständlich ist es ebenfalls denkbar, die Quantifizierung des Arbeitsbetriebs über eine Kombination von zwei oder mehr der genannten Parameter durchzuführen. Beispielsweise bietet es sich an, die genutzte Vibrationsintensität der Walzenbandage, die die Verdichtung verstärkt, mit einem der weiteren Parameter zu kombinieren. Auf diese Weise kann die Verdichtungsleistung der Straßenwalze in den einzelnen Breitensegmenten durch die jeweilige Vibrationsintensität gewichtet werden und zu einem genaueren Bild der Gleichmäßigkeit der durch die Straßenwalze erreichten Verdichtung führen. Alternativ kann zusätzlich die in den jeweiligen Breitensegmenten ermittelte Untergrundsteifigkeit zur Bewertung der von der Walze geleisteten Verdichtung herangezogen werden.

Das vergangene Arbeitsintervall bezieht sich erfindungsgemäß auf einen vergangenen Abschnitt des Arbeitsbetriebes. Bevorzugt werden zur Festlegung von Grenzen des vergangenen Arbeitsintervalls derselbe Betriebsparameter wie zur Quantifizierung des Arbeitsbetriebes und/oder ein anderer Parameter eingesetzt. Das heißt, dass das vergangene Arbeitsintervall beispielsweise eine bestimmte Zeitspanne, eine bestimmte Anzahl an Überfahrten, eine bestimmte Anzahl an Reversiervorgängen und/oder eine bestimmte zurückgelegte Strecke umfasst. Auch hier sind selbstverständlich Kombinationen der einzelnen Parameter möglich. Beispielsweise könnte sich das vergangene Arbeitsintervall also auf eine Zeitspanne von 10 Minuten des Arbeitsbetriebes der Straßenwalze beziehen. Erfindungsgemäß wird dem Bediener dann also im Anschluss an eine Aufzeichnungsphase innerhalb der ersten 10 Minuten nach Arbeitsbeginn angezeigt, inwiefern er den Arbeitsbetrieb der Straßenwalze innerhalb dieser zeitlich zurückliegenden 10 Minuten auf die jeweiligen Breitensegmente absolut oder relativ verteilt hat. Dabei kann es vorgesehen sein, dass sich das vergangene Arbeitsintervall auf den- oder dieselben Parameter bezieht wie die Quantifizierung des Arbeitsbetriebes. Beispielsweise könnte dem Bediener also angezeigt werden, wie viel Prozent der letzten 10 Minuten des Arbeitsbetriebes die Straßenwalze auf den jeweiligen Breitensegmenten verbracht hat. Es ist allerdings ebenfalls möglich, dass unterschiedliche Parameter zur Quantifizierung des Arbeitsbetriebes und zur Festlegung des vergangenen Arbeitsintervalls eingesetzt werden. So kann beispielsweise die Quantifizierung des Arbeitsbetriebes über die Anzahl an Überfahrten erfolgen, während das vergangene Arbeitsintervall auf die verstrichene Zeit bezogen ist. Beispielsweise würde dem Bediener dann angezeigt, welcher Prozentsatz der Überfahrten der letzten 10 Minuten des vergangenen Arbeitsintervalls auf welche Breitensegmente entfallen sind. Hier sind sämtliche Kombinationen der genannten Parameter denkbar.

Grundsätzlich könnten aufeinanderfolgende Arbeitsintervalle jeweils separat für sich statistisch ausgewertet und die jeweiligen Ergebnisse dem Bediener der Straßenwalze angezeigt werden, beispielsweise getrennt voneinander und nacheinander, jeweils, wenn ein Arbeitsintervall abgeschlossen ist. Hierdurch wird der Bediener allerdings rein rückblickend auf eventuelle ungleichmäßigeren im Verdichtungsprozess aufmerksam gemacht. Es ist daher bevorzugt, dass der beziehungsweise die zur Quantifizierung des Arbeitsbetriebs eingesetzten Parameter innerhalb des Arbeitsintervalls gespeichert wird beziehungsweise werden, wobei im Arbeitsbetrieb diejenigen Daten, die weiter als das Arbeitsintervall zurückliegen, durch neu aufgenommene Daten ersetzt werden. Mit anderen Worten erfolgt sowohl die Aufnahme der Daten als auch deren statistische Auswertung kontinuierlich. Das vergangene Arbeitsintervall reicht daher immer bis zur Gegenwart heran und umfasst, je nach Parameter, beispielsweise die letzten 10 Minuten des Arbeitsbetriebes. Die Position, in der sich die Straßenwalze quer zum Straßenverlauf befindet, fließt in Echtzeit in die statistische Auswertung ein, während Daten, die mehr als das vorgegebene Arbeitsintervall zurückliegen, aus der Statistik entfernt werden. Der Bediener der Straßenwalze kann dadurch die Entwicklung der Statistik ebenfalls in Echtzeit beobachten und sieht so frühzeitig, wenn sich eine Verschiebung der Arbeitsleistung der Straßenwalze beziehungsweise eine Ungleichheit zwischen den einzelnen Breitensegmenten zeigt. Auf diese Weise hat der Fahrer immer eine aktuelle Rückmeldung zu seinem jetzigen Arbeitsablauf und hat die Gleichmäßigkeit der Verdichtung immer im Blick, ohne sich auf die strikte Einhaltung des Walzschemas konzentrieren zu müssen. Sich anbahnenden Ungleichmäßigkeiten kann so frühzeitig entgegengewirkt werden.

Die Einteilung der detektierten Asphaltschicht in Breitensegmente kann je nach Anwendungsfall unterschiedlich erfolgen. Ziel ist es erfindungsgemäß, zu bestimmen, in welcher Fahrspur auf der Asphaltschicht sich die Straßenwalze aktuell befindet. Die Definition der Fahrspur beziehungsweise des Breitensegmentes erfolgt über den Abstand vom kalten Fahrbahnrand, der vom Temperatursensor detektiert wird. Prinzipiell gilt, dass bei einer Einteilung der Asphaltschicht in viele Breitensegmente quer zum Straßenverlauf eine höhere Genauigkeit erreicht wird. Auf der anderen Seite ist die Genauigkeit des Systems ebenfalls durch die Genauigkeit des Temperatursensors, beispielsweise durch die Anzahl an Pixeln der Wärmebildkamera, begrenzt. Ziel der Erfindung ist auch keine millimetergenaue Kartierung der Asphaltschicht, sondern eine Orientierungshilfe für den Bediener der Straßenwalze. Eine exakte Auswertung mit hoher Genauigkeit ist hierzu nicht notwendig. So ist es beispielsweise bevorzugt, dass die detektierte Asphaltschicht mindestens in die drei Breitensegmente "linke Seite", "Mitte" und "rechte Seite" quer zum Straßenverlauf eingeteilt wird. Auf diese Weise kann verhindert werden, dass die Seitenrandbereiche der Asphaltschicht weniger stark verdichtet werden als die Bereiche in der Mitte der Asphaltschicht. Die genaue Anzahl der Breitensegmente kann beispielsweise ebenfalls an der Gesamtbreite der zu verdichtenden Asphaltschicht in Bezug auf die Breite der Straßenwalze, insbesondere die Breite deren Walzenbandage, festgemacht werden. Beispielsweise kann die Asphaltschicht in eine Anzahl von Breitensegmenten unterteilt werden, die der Anzahl entspricht, wie oft die Walzenbandage der Straßenwalze nebeneinander in die Asphaltschicht hineinpasst, gegebenenfalls ebenfalls unter Berücksichtigung eines typischen Überlappungsmaßes von ca. 10 cm zwischen den einzelnen Fahrspuren. Wie schon angeführt, ist allerdings die genaue Ermittlung der Überlappungsbreite nicht erforderlich.

Gemäß einer bevorzugten Ausführungsform ist vorgesehen, dass die Breitensegmente, insbesondere sämtliche Breitensegmente, quer zum Straßenverlauf gleich groß sind. Auf diese Weise wird der Arbeitsbetrieb der Straßenwalze in den jeweiligen Breitensegmenten für alle Bereiche der Asphaltschicht gleich stark berücksichtigt. Alternativ ist es ebenfalls möglich, dass diejenigen Breitensegmente, die an den Rändern der detektierten Asphaltschicht liegen, quer zum Straßenverlauf weniger breit sind als Breitensegmente, die in der Mitte der detektierten Asphaltschicht liegen. Auf diese Weise wird insbesondere an den Rändern der Asphaltschicht eine höhere Auflösung der erfindungsgemäßen Überwachung erreicht. Dies ist insbesondere dann von Vorteil, wenn eine zu geringe Verdichtung an den Rändern der Asphaltschicht zu befürchten ist, da dann für die Breitensegmente an den Rändern der Asphaltschicht auch nur ein tatsächlicher Arbeitsbetrieb der Straßenwalze in diesem Bereich gezählt wird.

Um die Position der Straßenwalze auf der Asphaltschicht quer zum Straßenverlauf möglichst exakt bestimmen zu können, ist es vorteilhaft, verschiedene Aspekte der Anordnung des Temperatursensors und der Arbeitssituation der Straßenwalze zusätzlich heranzuziehen. So ist beispielsweise bevorzugt, dass bei der Bestimmung der Position der Straßenwalze auf der Asphaltschicht, insbesondere quer zum Straßenverlauf, aus der Messung des Temperatursensors ein Messwinkel des Temperatursensors und/oder eine Fahrtrichtung und/oder ein Lenkeinschlag und/oder ein Lenkmodus, beispielsweise Hundegang, der Straßenwalze mit berücksichtigt wird. Die Anordnung und damit die Position des Temperatursensors an der Straßenwalze bzw. die Lage von dessen Messbereich relativ zur übrigen Straßenwalze sind bekannt. Aus dem Messwinkel des Temperatursensors, der entweder verstellbar oder konstant sein kann, kann somit bestimmt werden, wo sich der Messbereich des Temperatursensors befindet, insbesondere in Relation zur Straßenwalze selbst. Insbesondere bei der Verwendung einer Wärmebildkamera führt der Messwinkel des Temperatursensors gegenüber der Asphaltschicht dazu, dass das Wärmebild der Wärmekamera trapezartig verzerrt ist. Bei der Auswertung des Wärmebildes muss also darauf geachtet werden, dass jedem Pixel im Wärmebild des Temperatursensors der richtige reale Ort auf der Asphaltschicht oder auf dem daneben liegenden Boden zugeordnet wird. Hierfür wird jedem Pixel des Wärmebildes eine Koordinate quer und längs zur Fahrtrichtung beziehungsweise zum Straßenverlauf zugewiesen. Die trapezartige perspektivische Verzerrung des Wärmebildes wird unter Berücksichtigung des Messwinkels und der Anordnung des Temperatursensors an der Straßenwalze mit einberechnet um auf die reale Lage der Asphaltschicht zu schließen. Derartige Berechnungen sind aus der Bilderkennung bekannt, sodass hier nicht näher darauf eingegangen wird. Oftmals werden Straßenwalzen eingesetzt, die nur an einer Seite über ein zusätzliches Gerät, beispielsweise eine Kantenandrückrolle, verfügen. Um diese an beiden Rändern der Asphaltschicht einsetzen zu können, wird die Straßenwalze daher im Betrieb oftmals um 180° gedreht und umgekehrt entlang der Asphaltschicht verfahren. Damit in dieser Situation nicht die Zuordnung der Seiten, also von rechts und links, verwechselt wird, muss ebenfalls die Fahrtrichtung berücksichtigt werden, beispielsweise durch Einsatz eines digitalen Kompasses, der die aktuelle Fahrtrichtung der Straßenwalze erkennt. Durch die zusätzliche Berücksichtigung des Lenkeinschlages wird erreicht, dass in Kombination mit den Daten des Temperatursensors ein Wechsel der Straßenwalze von einem Breitensegment in ein anderes absehbar wird. Ein entsprechender Spurwechsel kann also vorhergesagt und damit genauer erfasst werden als rein rückblickend aus den Messdaten des Temperatursensors. Darüber hinaus können Straßenwalzen in verschiedenen Lenkarten betrieben werden. In dem als Hundegang bekannten Lenkmodus beispielsweise fährt die Straßenwalze mit parallel zueinander versetzten Walzenbandagen, sodass die Arbeitsbreite der Straßenwalze vergrößert ist. Auf diese Weise kann es passieren, dass die Straßenwalze dann beispielsweise gleichzeitig zwei oder noch mehr Breitensegmente der Asphaltschicht bearbeitet, je nachdem, wie kleinteilig die Asphaltschicht in Breitensegmente eingeteilt wird. Um dies entsprechend in der Statistik zu berücksichtigen, sollte ebenfalls der aktuelle Lenkmodus der Straßenwalze in die Auswertung mit einfließen. Die jeweils wirksame Arbeitsbreite der Walze wirkt sich auf das optimale Walzschema aus, so dass vorzugsweise eine Aufteilung der Asphaltschicht in Breitensegmente erfolgt, die eine optimale Überdeckung der Walzspuren gewährleistet. Für eine bestmögliche Unterstützung des Walzenfahrers ist es daher vorteilhaft, wenn die Anzahl der notwendigen Walzspuren entsprechend der Einbaubreite des Fertigers und der Arbeitsbreite der Walze dargestellt wird. Es kann daher das oben beschriebene Verfahren auch derart angewendet werden, dass mindestens die Gesamtbreite der zu verdichtenden Fläche, der Abstand der Walze von zumindest einem Rand der zu verdichtenden Fläche und die Arbeitsbreite der Walze bestimmt wird. Aus diesen Werten wird die Überrollung der zu verdichtenden Fläche statistisch erfasst und später einer bestimmten Anzahl Walzspuren zugeordnet.

Die praktische Umsetzung des erfindungsgemäßen Verfahrens erfolgt bevorzugt mithilfe einer geeigneten Steuereinheit, insbesondere mittels einer geeigneten Steuersoftware, die die erforderlichen Rechenoperationen zur Durchführung der einzelnen erfindungsgemäßen Verfahrensschritte ausführt.

Die Lösung der eingangs genannten Aufgabe gelingt ebenfalls mit einer Straßenwalze, insbesondere Tandemwalze, Walzenzug oder Gummiradwalze, zur Verdichtung einer Asphaltschicht im Straßenbau, mit einem Maschinenrahmen, einem Antriebsmotor, einem Fahrerstand, wenigstens einer Walzenbandage und/oder einem Rad, einem Temperatursensor, und einer Steuereinheit, wobei die Steuereinheit zur Durchführung des vorstehend beschriebenen erfindungsgemäßen Verfahrens ausgebildet ist. Sämtliche vorstehend genannten Merkmale, Wirkungen und Vorteile des erfindungsgemäßen Verfahrens gelten im übertragenen Sinne ebenfalls für die erfindungsgemäße Straßenwalze. Zur Vermeidung von Wiederholungen wird daher auf die vorstehenden Ausführungen Bezug genommen. Die Steuereinheit ist als zentrale Recheneinheit ausgebildet und beispielsweise in den Bordcomputer der Straßenwalze integriert. Sie ist mit einer entsprechenden Software ausgestattet, um das erfindungsgemäße Verfahren durchzuführen.

Wie vorstehend bereits beschrieben, ist es bevorzugt, dass die Position der Straßenwalze quer zum Straßenverlauf kontinuierlich detektiert und die Auswertungsstatistik über den auf die Breitensegmente verteilten quantifizierten Arbeitsbetrieb kontinuierlich und in Echtzeit aktualisiert wird, sodass das vergangene Arbeitsintervall zu jedem Zeitpunkt bis zum aktuellen Moment der Gegenwart heranreicht und der Bediener immer einen Überblick über das von diesem Zeitpunkt zurückliegende vergangene Arbeitsintervall hat. Zur technischen Umsetzung ist es hierzu bevorzugt, dass die Steuereinheit einen rollierenden Speicher umfasst, der den quantifizierten Arbeitsbetrieb für jedes Breitensegment innerhalb des vergangenen Arbeitsintervalls speichert. Ein rollierender Speicher zeichnet sich dadurch aus, dass er Daten bis zu einer gewissen Grenze, insbesondere zeitlichen und/oder speicherplatzabhängigen Grenze, speichert und dann zur Aufnahme neuer Daten die ältesten gespeicherten Daten laufend bzw. rollierend löscht. Auf diese Weise nimmt der rollierende Speicher kontinuierlich aktuelle Daten auf und löscht die ältesten Daten. Dadurch beziehen sich die gespeicherten Daten stets auf das bis an die Gegenwart heranreichende, vergangene Arbeitsintervall. Die statistisch ausgewerteten Daten aus dem rollierenden Speicher repräsentieren daher immer das gewünschte Arbeitsintervall. Die Größe des rollierenden Speichers ist selbstverständlich an die gewünschte Größe des Arbeitsintervalls angepasst.

Obwohl unterschiedliche Ausbildungen des Temperatursensors zur Durchführung der Erfindung eingesetzt werden können, ist es bevorzugt, wenn der Temperatursensor eine Wärmebildkamera umfasst. An die entsprechenden Wärmebildkameras werden von der Erfindung keine besonderen Anforderungen gestellt, so dass auch besonders kostengünstige Modelle mit vergleichsweise niedriger Auflösung eingesetzt werden können. Bevorzugt ist, wenn die Wärmebildkamera quer zur Vorwärtsrichtung wenigstens eine Auflösung von zwei, insbesondere wenigstens von vier Pixeln aufweist.

Die Erfindung wird nun anhand der in den Figuren gezeigten Ausführungsbeispiele näher erläutert. Es zeigen schematisch:
- Figur 1:: eine Seitenansicht einer Tandemwalze;
- Figur 2:: eine Seitenansicht eines Walzenzuges;
- Figur 3:: eine seitliche Darstellung der Detektion der Asphaltschicht durch den Temperatursensor;
- Figur 4:: eine prinzipielle Darstellung zur Umrechnung der Perspektive des Temperatursensors;
- Figur 5:: ein Walzschema und dessen Registrierung;
- Figur 6:: eine mögliche Anzeige der statistischen Auswertung;
- Figur 7:: eine weitere mögliche Anzeige der statistischen Auswertung; und
- Figur 8:: ein Ablaufdiagramm des Verfahrens.

Gleiche beziehungsweise gleichwirkende Bauteile sind in den Figuren mit gleichen Bezugszeichen beziffert. Sich wiederholende Bauteile sind nicht in jeder Figur gesondert bezeichnet.

Die Figuren 1 und 2 zeigen jeweils eine Straßenwalze 1 mit einem Fahrerstand 2 und einem Maschinenrahmen 3. Darüber hinaus weisen die Straßenwalzen 1 einen Antriebsmotor 4 auf, der beispielsweise ein Dieselmotor ist. Figur 1 zeigt eine Tandemwalze, die sich im Arbeitsbetrieb mit ihren beiden Walzenbandagen 5 über den zu verdichtenden Boden 7 bewegt. Figur 2 zeigt einen Walzenzug, der eine Weizenbandage 5 und zusätzliche Räder 6 aufweist, mit denen sich der Walzenzug über den zu verdichtenden Boden 7 bewegt. Im Arbeitsbetrieb führen die Straßenwalzen 1 häufige Reversierfahrten aus, sodass sie sowohl in Vorwärtsfahrt als auch in Rückwärtsfahrt den Boden 7 verdichten. Allein zur Verdeutlichung der Beschreibung wird die Vorwärtsfahrt wie in den Figuren angedeutet als Arbeitsrichtung a bezeichnet, auch wenn die Straßenwalzen 1 ebenfalls in entgegengesetzte Richtung arbeiten können.

Die Straßenwalzen 1 weisen einen Temperatursensor 8 auf, der am im Wesentlichen höchsten Punkt der Straßenwalzen 1 angeordnet ist. Im gezeigten Ausführungsbeispiel ist dies das Dach des Fahrerstandes 2. Bei den Temperatursensoren 8 handelt es sich beispielsweise um Wärmebildkameras beziehungsweise Infrarotkameras. Wie durch den gestrichelten Pfeil dargestellt, sind die Temperatursensoren 8 derart ausgerichtet, dass sie den Bereich in Arbeitsrichtung a vor der Straßenwalze 1 aufnehmen. Andere Anordnungen und Ausrichtungen der Temperatursensoren 8, beispielsweise eine Ausrichtung des Messbereichs entgegen der Arbeitsrichtung a, sind möglich. Der Winkel a, in dem der Temperatursensor 8 in Arbeitsrichtung zum Bodenuntergrund bzw. gegenüber einer Lotrechten ausgerichtet ist, ist bekannt. Der Temperatursensor 8 ist mit einer Steuereinheit 9, die sich insbesondere im Fahrerstand 2 der Straßenwalze 1 befindet, verbunden. Die Steuereinheit 9 ist Teil des Bordcomputers der Straßenwalze 1 und dient sowohl zur messtechnischen als auch zur statistischen Auswertung der vom Temperatursensor 8 gesammelten Daten. Darüber hinaus ist die Steuereinheit 9 mit einer Anzeigevorrichtung 10 verbunden, über die dem Bediener der Straßenwalze 1 die statistische Auswertung der Verteilung des quantifizierten Arbeitsbetriebes über die Breitensegmente des Asphaltstreifens anzeigbar ist. Selbstverständlich kann auch vorgesehen sein, dass die Steuereinheit 9 die ausgewerteten Daten kabelgebunden oder kabellos an ein weiteres Endgerät, beispielsweise ein Smartphone oder einen Tablet-Computer überträgt, wobei das weitere Endgerät zumindest die Anzeige der Daten für den Bediener übernimmt. Auch Berechnungsschritte, um diese Anzeige der Daten aus den gewonnenen Messergebnissen zu erhalten, könnten theoretisch vom Endgerät übernommen werden, beispielsweise unter Einsatz einer geeigneten App.

Die Figuren 3 und 4 verdeutlichen die Detektion der Asphaltschicht und die Bestimmung der Position der Straßenwalze 1 quer zum Straßenverlauf unter Verwendung einer Wärmebildkamera als Temperatursensor 8. Insbesondere verdeutlichen die Figuren 3 und 4 den Einfluss der Perspektive des Temperatursensors 8 auf dessen Messung und wie aus dieser Messung auf den Verlauf und die Position der Asphaltschicht 11 und damit auch auf die Position der Straßenwalze 1 auf der Asphaltschicht 11 quer zum Straßenverlauf geschlossen werden kann. Figur 3 zeigt eine seitliche Darstellung, ähnlich der Ansichten aus Figur 1 und 2. Aus Figur 3 wird klar, dass der Messbereich des Temperatursensors 8 eine Sensortiefe 15 in Arbeitsrichtung a beziehungsweise parallel zum Straßenverlauf aufweist. Figur 4 zeigt eine perspektivische Ansicht des vom Temperatursensor 8 aufgenommenen Wärmebildes 13. Das vom Temperatursensor 8 aufgenommene Wärmebild 13 besitzt eine Sensorbreite 16 und eine Sensortiefe 15, von denen insgesamt das Wärmebild 13 begrenzt wird. Das Wärmebild 13 wird insgesamt aus Sensorsegmenten 14 zusammengesetzt, wobei jedes Sensorsegment 14 beispielsweise ein Pixel der Auflösung der Wärmebildkamera als Temperatursensor 8 ist. Im gezeigten Ausführungsbeispiel besteht das Wärmebild 13 aus 16x4 Pixeln.

Wie ebenfalls aus Figur 4 hervorgeht, ist das Wärmebild 13 des Temperatursensors 8 aufgrund dessen Sensorperspektive in Abhängigkeit vom Anbringungsort des Temperatursensors 8 an der Straßenwalze 1 und dem Messwinkel perspektivisch beziehungsweise trapezartig verzerrt. Diese Verzerrung muss berücksichtigt werden, um den tatsächlichen Verlauf der zu verdichtenden Asphaltschicht 11, die in Figur 4 als Vergleich zum perspektivischen Wärmebild 13 in Draufsicht gezeigt ist, aus den Messdaten des Temperatursensors 8 zu berechnen. Insbesondere ist in Figur 4 die Asphaltschicht 11 mit einer Straßenbreite 17 und einer Straßenabschnittslänge 18 gezeigt. Die Asphaltschicht 11 ist in eine Mehrzahl von Breitensegmenten 12, im gezeigten Ausführungsbeispiel in dreizehn jeweils ca. 1 m breite Breitensegmente 12, eingeteilt. Die Position der Breitensegmente 12 wird über deren Abstand entweder zum linken Rand 26 oder zum rechten Rand 27 der Asphaltschicht 11 definiert. Wie der Verlauf der Asphaltschicht 11 aus dem Wärmebild 13 des Temperatursensors 8 bestimmt wird, geht insbesondere aus der Überlagerung der Asphaltschicht 11 mit dem Wärmebild 13 aus Figur 4 hervor. Sämtliche Sensorsegmente 14 des Wärmebildes 13, die einen Teil der Asphaltschicht 11 abbilden und damit deren Temperatur messen, zeigen einen deutlich höhere Temperatur als diejenigen Sensorsegmente 14 des Wärmebildes 13, die den neben der Asphaltschicht 11 liegenden, deutlich kälteren Boden abbilden. Insbesondere durch diese Übergänge von der warmen beziehungsweise heißen Asphaltschicht 11 zum kalten Boden wird der linke Rand 26 und der rechte Rand 27 der Asphaltschicht 11 bestimmt. Sobald die Ränder 26, 27 bestimmt wurden, können die Breitensegmente 12 durch ihren jeweiligen Abstand von den Rändern 26, 27 festgelegt werden. Wie ebenfalls aus Figur 4 hervorgeht, lässt sich aus dem Wärmebild 13 des Temperatursensors 8, sobald die Ränder 26, 27 der Asphaltschicht 11 bekannt sind, bestimmen, auf welchen Breitensegmenten 12 beziehungsweise auf welchem Breitensegment 12 die Straßenwalze 1 sich aktuell befindet. In Figur 4 sind diejenigen Breitensegmente 12, auf der sich die Straßenwalze 1 aufgrund des gezeigten Wärmebildes 13 befinden muss, mit 28 bezeichnet. Auf diese Weise wird es ermöglicht, statistisch zu erfassen, in welchen Breitensegmenten 12 die Straßenwalze 1 welchen Anteil ihrer Arbeit verrichtet hat.

Das Ziel der vorliegenden Erfindung ist es, dem Bediener der Straßenwalze 1 eine Hilfe zu geben, mit der dieser einen statistischen Überblick über die Verteilung seiner Arbeit über die Asphaltschicht quer zum Straßenverlauf erhält. Diese Orientierungshilfe muss keine besondere Exaktheit besitzen, so dass Vereinfachungen und Näherungen anwendbar sind. So kann beispielsweise ein an den Walzenbandagen 5 beziehungsweise Rädern 6 auftretender Schlupf statistisch insgesamt vernachlässigt werden. Auch kann vereinfachend davon ausgegangen werden, dass die Einbaubreite des Fertigers sich im Großen und Ganzen nicht ändert. Trotz dieser Annahmen wird der Bediener der Straßenwalze 1 durch die vorliegende Erfindung mit ausreichender Genauigkeit über die Verteilung der Verdichtung auf die einzelnen Breitensegmente informiert. Der Bediener wird dadurch deutlich entlastet und kann sich verstärkt auf die tatsächliche Steuerung der Straßenwalze 1 konzentrieren, anstatt übermäßigen Aufwand auf die strikte Einhaltung des Walzschemas verwenden zu müssen. Die vorliegende Erfindung kann dabei ebenfalls beim Einsatz von mehreren Straßenwalzen 1 eingesetzt werden. Fahren die Straßenwalzen 1 hintereinander, so kann die Erfindung einfach individuell bei jeder Straßenwalze 1 eingesetzt werden, ohne dass sich an den bisher geschilderten Gegebenheiten etwas ändert. Fahren die Straßenwalzen 1 nebeneinander, so kann das System einfach ohne Veränderung weiter verwendet werden, die entsprechenden von der jeweiligen Straßenwalze 1 nicht bearbeiteten Breitensegmente 12 werden dann eben als nicht bearbeitet angezeigt. Alternativ werden die Messdaten der am Verdichtungsprozess beteiligten Walzen untereinander ausgetauscht, so dass eine Gesamtverteilung der geleisteten Verdichtungsarbeit sowie der Anteil der jeweiligen Walze dargestellt werden. Eine weitere Möglichkeit besteht darin, dass der Bediener über eine Eingabemöglichkeit die zu bearbeitende Breite der Asphaltschicht 11 begrenzt, so dass die Breite der Asphaltschicht 11 nur bis zu einem bestimmten Wert des Abstands von entweder dem linken Rand 26 oder dem rechten Rand 27 in der statistischen Auswertung erfasst und angezeigt wird.

In Figur 5 ist zur näheren Erläuterung der Ablauf eines Verdichtungsvorganges gezeigt. Die zu verdichtende Asphaltschicht 11 erstreckt sich zwischen der obersten und der untersten gepunkteten Linie. Die Position der Straßenwalze 1 ist über die mit römischen Ziffern gekennzeichneten Kreise angegeben, an denen jeweils die Walzbreite der Straßenwalze 1 und damit deren Walzspur angedeutet ist. Die Walze bewegt sich von Position I beginnend zur Position II, von dieser zur Position III usw. bis zur Position XIV. Dabei reversiert sie an den Positionen V und X. Wie durch die Doppelpfeile zwischen den Positionen I und II angedeutet, fährt die Straßenwalze 1 hier mit beiden Walzenbandagen 5 bündig hintereinander, so dass die gesamte Walzbreite der Straßenwalze 1 im Wesentlichen der Breite einer der Walzenbandagen 5 entspricht. Ab Position XII schaltet die Straßenwalze 1 dann in den Hundegang, so dass sich die Walzbreite der Straßenwalze 1, wie durch die strichpunktierten Linien angedeutet wird, verbreitert. Der Hundegang ist ebenfalls zwischen den Positionen XIII und XIV durch die parallel zueinander nach außen versetzten Walzenbandagen 5, angedeutet durch die Doppelpfeile, dargestellt.

Wie durch die gepunkteten Linien in Figur 5 angedeutet, ist die Asphaltschicht 11 in fünf Breitensegmente 12 quer zur Längsrichtung unterteilt worden. Über den Temperatursensor 8 wird nun die Position der Straßenwalze 1 quer zur Längsrichtung der Asphaltschicht 11 bestimmt. Die Arbeitsleistung der Straßenwalze 1 wird sodann wie vorstehend beschrieben quantifiziert. Beispielsweise wird die zurückgelegte Strecke mittels Odometrie bestimmt oder die Anzahl an von einem Vibrationserreger ausgelösten Schwingungen einer Walzenbandage 5, sogenannte Verdichtungsschläge, gezählt. Die entsprechend festgestellte Arbeitsleistung wird dann anhand der Position der Straßenwalze 1 auf einem der Breitensegmente 12 diesem Breitensegment 12 zugeordnet. Hierfür kann in einer einfachen Ausführungsform beispielsweise der Mittelpunkt der Straßenwalze 1, in Figur 5 angedeutet durch die Kreise an den jeweiligen Positionen, herangezogen werden. Im gezeigten Ausführungsbeispiel würden so beispielsweise dem obersten Breitensegment 12 die Wegpunkte I-III zugeordnet, dem zweiten Breitensegment 12 von oben die Wegpunkte IV und V, dem dritten Breitensegment 12 von oben die Wegpunkte VI-X und dem vierten Breitensegment von oben die Wegpunkte XI-XIV. Für das unterste Breitensegment 12 würde keine Arbeitsleistung registriert. Um die Genauigkeit zu erhöhen kann die Walzbreite der Straßenwalze 1 bei der statistischen Auswertung mit herangezogen werden. Beispielsweise kann aufgrund der bekannten Walzbreite der Straßenwalze 1 und deren Position bestimmt werden, welcher Anteil welcher Walzenbandage 5 auf jeweils welchem Breitensegment 12 die Asphaltschicht 11 verdichtet. Die entsprechenden Anteile können dann den jeweiligen Breitensegmenten 12 zugeordnet werden. Bei einem derartigen System kann ebenfalls die Hundegangstellung mit einer insgesamt breiteren Walzenbreite der Straßenwalze 1 berücksichtigt werden. Die eingestellte Walzenbreite der Straßenwalze 1 könnte beispielsweise zu jedem Wegpunkt abgespeichert werden. Darüber hinaus könnte auch die jeweilige Position jeder Walzenbandage 5 der Straßenwalze 1 protokolliert beziehungsweise gespeichert werden. Durch eine Berücksichtigung der tatsächlichen Walzenbreite und deren Überlappung auf den einzelnen Breitensegmenten 12 lässt sich die Genauigkeit des erfindungsgemäßen Verfahrens stark erhöhen. Wie schon erläutert kann auch erst lediglich die Position der Straßenwalze und die weiteren Parameter, wie beispielsweise die aktuelle Walzbreite, bestimmt werden, sodass die Einteilung der Asphaltschicht 11 in Breitensegmente 12 erst bei der statistischen Auswertung der Daten erfolgt.

Die Figuren 6 und 7 veranschaulichen beispielhaft verschiedene Anzeigen 29, die dem Bediener der Straßenwalze 1 die registrierten Daten und deren statistische Auswertung präsentieren, um diesem eine Hilfestellung im Arbeitsbetrieb zu geben. Die Anzeigen 29 sind hier beispielsweise als Balkendiagramme ausgebildet. Jeder Balken 31 repräsentiert ein Breitensegment 12 der Asphaltschicht 11. In Figur 6 beispielsweise wurde die Asphaltschicht 11 in drei Breitensegmente 12 aufgeteilt, wobei das mittlere Breitensegment 12 breiter ist als die am Rand der Asphaltschicht 11 liegenden Breitensegmente 12. Dies ist in der Anzeige 29 der Figur 6 durch verschieden breite Balken 31 angedeutet, wobei die Breite der Balken 31 proportional zur Breite der Breitensegmente 12 ist. Die Höhe der Balken 31 repräsentiert den quantifizierten Arbeitsbetrieb, der für das jeweilige Breitensegment 12 registriert und ausgewertet wurde. Im gezeigten Ausführungsbeispiel der Figur 6 wurde also das mittlere Breitensegment 12 stärker verdichtet beziehungsweise auf dieses Segment fiel eine höhere Verdichtungsleistung der Straßenwalze 1 ab als auf die beiden am Rand der Asphaltschicht 11 liegenden Breitensegmente 12. Im gezeigten Ausführungsbeispiel mit unterschiedlich breiten Balken 31 wird die Arbeitsleistung auf die von der Breite der Balken 31 jeweils repräsentierte Fläche der Asphaltschicht 11 umgerechnet, so dass auch hier gleich hohe Balken 31 eine gleichmäßige Verdichtung repräsentieren. Selbstverständlich ist es ebenfalls möglich, die Breitensegmente 12 jeweils gleich breit zu wählen. Zusätzlich zu den Balken 31 ist in der Anzeige 29 ebenfalls eine Positionsangabe 30 vorgesehen, die die aktuelle Position der Straßenwalze 1 beziehungsweise der Walzenbandage 5 quer zum Straßenverlauf angibt. Die Breite der Positionsangabe 30 kann ebenfalls genutzt werden, um die aktuelle Walzenbreite der Straßenwalze 1 anzugeben, sodass sich beispielsweise die Positionsangabe 30 verbreitert, wenn die Straßenwalze 1 in den Hundegang wechselt. In der Anzeige 29 gemäß Figur 7 wurde die Asphaltschicht 11 in fünf jeweils gleich breite Breitensegmente 12 eingeteilt. Wie vorstehend bereits beschrieben, zeigt eine Positionsangabe 30 die aktuelle Position der Straßenwalze 1 quer zur Asphaltschicht 11 an. Im in Figur 7 gezeigten Ausführungsbeispiel sind zwei Straßenwalzen 1 im Einsatz, um die Asphaltschicht 11 gemeinsam zu verdichten. Beide Straßenwalzen 1 führen das erfindungsgemäße Verfahren durch und sind über eine Funkverbindung miteinander verbunden. Insbesondere werden die statistischen Auswertungen der beiden Straßenwalzen 1 untereinander ausgetauscht. Auf diese Weise ist es möglich, dass dem Bediener der Straßenwalze 1, wie in Figur 7 mit den gestrichelten Balken 31 gezeigt, auch die statistische Auswertung des Arbeitsbetriebes der jeweils anderen Straßenwalze 1 angezeigt wird. Auf diese Weise hat der Bediener der Straßenwalze 1 immer einen kompletten Überblick darüber, wie die Verdichtung der gesamten Asphaltschicht 11 fortschreitet, auch wenn er selbst nur einen Teil dieser Asphaltschicht 11 bearbeitet. Falls notwendig kann jeder Balken 31 noch zusätzliche Informationen wie Temperaturen oder Ähnliches durch Farben oder eingeblendete Zahlen darstellen.

Die Figur 8 zeigt ein Ablaufdiagramm des erfindungsgemäßen Verfahrens 19. Das Verfahren 19 beginnt im Schritt 20 mit dem Detektieren der die heiße Asphaltschicht 11 quer zum Straßenverlauf begrenzenden Ränder 26, 27 mittels des Temperatursensors 8. Sodann erfolgt im Schritt 21 das Einteilen der detektierten Asphaltschicht 11 in mindestens zwei Breitensegmente 12 quer zum Straßenverlauf. Im Schritt 22 wird die Position der Straßenwalze 1 auf der Asphaltschicht 11 quer zum Straßenverlauf aus der Messung des Temperatursensors 8 bestimmt und einem der Breitensegmente 12 zugeordnet. Der Arbeitsbetrieb der Straßenwalze 1 auf dem jeweiligen Breitensegment 12 wird im Schritt 23 durch einen Betriebsparameter wie vorstehend beschrieben quantifiziert und im Schritt 24 gespeichert, beispielsweise in einem rollierenden Speichersystem der Steuereinheit 9. Im Schritt 25 wird dem Bediener der Straßenwalze 1 für ein vergangenes Arbeitsintervall der quantifizierte Arbeitsbetrieb für jedes Breitensegment 12 angezeigt. Wie ebenfalls in Figur5 gezeigt, laufen diese Schritte 20-25 kontinuierlich nacheinander ab, sodass dem Bediener der Straßenwalze 1 stets eine aktuelle statistische Auswertung des zurückliegenden Arbeitsintervalls angezeigt wird. Auf diese Weise kann der Bediener nicht nur rückwirkend seine Arbeitsweise anpassen, sondern dies auch schon bereits dann tun, sobald er feststellt, dass sich eine ungleichmäßige Bearbeitung der Asphaltschicht 11 ergeben könnte, wenn er einfach ohne Anpassung weiter arbeitet. Insgesamt kann so die Qualität der Tragschicht der Straße verbessert werden, was deren Lebensdauer erhöht. Gleichzeitig wird der Bediener der Straßenwalze 1 auf einfache und kostengünstige Weise entlastet.

## Patentansprüche

1. Verfahren (19) zur Überwachung des Verdichtungsprozesses einer zu verdichtenden Asphaltschicht (11) im Straßenbau, umfassend die Schritte:
a) Detektieren (20) der die heiße Asphaltschicht (11) quer zum Straßenverlauf begrenzenden Ränder (26, 27) mittels eines Temperatursensors (8), der an einer die Asphaltschicht (11) verdichtenden Straßenwalze (1) angeordnet ist, und
b) Einteilen (21) der detektierten Asphaltschicht (11) in mindestens zwei Breitensegmente (12) quer zum Straßenverlauf,
d) wobei der Arbeitsbetrieb der Straßenwalze (1) auf dem jeweiligen Breitensegment (12) durch einen Betriebsparameter quantifiziert (23) und gespeichert (24) wird, und
e) dass für mindestens ein vergangenes Arbeitsintervall der quantifizierte Arbeitsbetrieb für jedes Breitensegment (12) angezeigt wird (25),
**dadurch gekennzeichnet, dass** die Position der Straßenwalze (1) auf der Asphaltschicht (11) quer zum Straßenverlauf aus der Messung des Temperatursensors (8) bestimmt und einem der Breitensegmente (12) zugeordnet wird.

2. Verfahren (19) gemäß Anspruch 1,
**dadurch gekennzeichnet,**
**dass** das Detektieren (20) der die heiße Asphaltschicht (11) quer zum Straßenverlauf begrenzenden Ränder (26, 27) mittels des Temperatursensors (8) periodisch nacheinander erfolgt oder dass beide Ränder (26, 27) gleichzeitig vom Temperatursensor (8) erfasst werden.

3. Verfahren (19) gemäß einem der vorhergehenden Ansprüche,
**dadurch gekennzeichnet,**
**dass** als Betriebsparameter wenigstens einer der folgenden Parameter eingesetzt wird:
- eine Zeitspanne,
- eine Anzahl an Überfahrten,
- eine Anzahl an Reversiervorgängen,
- eine zurückgelegte Strecke,
- eine Untergrundsteifigkeit und/oder
- eine Vibrationsintensität einer Walzenbandage (5) der Straßenwalze (1).

4. Verfahren (19) gemäß einem der vorhergehenden Ansprüche,
**dadurch gekennzeichnet,**
**dass** zur Festlegung von Grenzen des vergangenen Arbeitsintervalls derselbe Betriebsparameter wie zur Quantifizierung des Arbeitsbetriebs und/oder ein anderer Parameter eingesetzt wird.

5. Verfahren (19) gemäß einem der vorhergehenden Ansprüche,
**dadurch gekennzeichnet,**
**dass** der beziehungsweise die zur Quantifizierung des Arbeitsbetriebs eingesetzten Parameter innerhalb des Arbeitsintervalls gespeichert wird beziehungsweise werden, wobei im Arbeitsbetrieb diejenigen Daten, die weiter als das Arbeitsintervall zurückliegen, durch neu aufgenommene Daten ersetzt werden.

6. Verfahren (19) gemäß einem der vorhergehenden Ansprüche,
**dadurch gekennzeichnet,**
**dass** die detektierte Asphaltschicht (11) mindestens in die drei Breitensegmente (12) "linke Seite", "Mitte" und "rechte Seite" quer zum Straßenverlauf eingeteilt wird.

7. Verfahren (19) gemäß einem der vorhergehenden Ansprüche,
**dadurch gekennzeichnet,**
**dass** die Breitensegmente (12) quer zum Straßenverlauf gleich groß sind.

8. Verfahren (19) gemäß Anspruch 6,
**dadurch gekennzeichnet,**
**dass** diejenigen Breitensegmente (12), die an den Rändern der detektierten Asphaltschicht (11) liegen, quer zum Straßenverlauf weniger breit sind als Breitensegmente (12), die in der Mitte der detektierten Asphaltschicht (11) liegen.

9. Verfahren (19) gemäß einem der vorhergehenden Ansprüche,
**dadurch gekennzeichnet,**
**dass** bei der Bestimmung der Position der Straßenwalze (1) auf der Asphaltschicht (11) aus der Messung des Temperatursensors (8) ein Messwinkel des Temperatursensors (8) und/oder eine Fahrtrichtung und/oder ein Lenkeinschlag und/oder ein Lenkmodus, beispielsweise Hundegang, der Straßenwalze (1) mit berücksichtigt wird.

10. Straßenwalze (1), insbesondere Tandemwalze, Walzenzug oder Gummiradwalze, zur Verdichtung einer Asphaltschicht (11) im Straßenbau, mit
- einem Maschinenrahmen (3),
- einem Antriebsmotor (4),
- einem Fahrerstand (2),
- wenigstens einer Walzenbandage (5) und/oder einem Rad (6),
- einem Temperatursensor (8), und
- einer Steuereinheit (9),
**dadurch gekennzeichnet,**
**dass** die Steuereinheit (9) zur Durchführung des Verfahrens (19) gemäß einem der vorhergehenden Ansprüche ausgebildet ist.

11. Straßenwalze (1) gemäß Anspruch 10,
**dadurch gekennzeichnet,**
**dass** die Steuereinheit (9) einen rollierenden Speicher umfasst, der den quantifizierten Arbeitsbetrieb für jedes Breitensegment (12) innerhalb des vergangenen Arbeitsintervalls speichert.

12. Straßenwalze (1) gemäß einem der Ansprüche 10 bis 11,
**dadurch gekennzeichnet,**
**dass** der Temperatursensor (8) eine Wärmebildkamera umfasst.

## Claims

1. A method (19) for monitoring the compaction process of an asphalt layer (11) to be compacted in road construction, comprising the steps:
a) detecting (20) the edges (26, 27) limiting the hot asphalt layer (11) transversely to the road pathway by means of a temperature sensor (8) arranged on a road roller (1) compacting the asphalt layer (11); and
b) dividing (21) the detected asphalt layer (11) into at least two width segments (12) across the road pathway; in which
d) the working operation of the road roller (1) on the width segment (12) is quantified (23) by means of an operating parameter and stored (24); and
e) the quantified working operation for each width segment (12) is displayed (25) for at least one past working interval.
**characterized in that**
the position of the road roller (1) on the asphalt layer (11) transversely to the road pathway is determined from the measurement of the temperature sensor (8) and assigned (22) to one of the width segments (12);

2. The method (19) according to claim 1,
**characterized in that**
the detecting (20) of the edges (26, 27) limiting the hot asphalt layer (11) transversely to the road pathway occurs periodically and successively by means of the temperature sensor (8), or **in that** the temperature sensor (8) detects both edges (26, 27) simultaneously.

3. The method (19) according to one of the preceding claims,
**characterized in that**
at least one of the following parameters is used as the operating parameter:
- a time period;
- a number of passages;
- a number of reversing operations;
- a traveled distance;
- a substrate stiffness; and/or
- a vibration intensity of a roller drum (5) of the road roller (1).

4. The method (19) according to one of the preceding claims,
**characterized in that**
boundaries of the past working interval are defined using the same operating parameter as the one used for the quantification of the working operation and/or another parameter.

5. The method (19) according to one of the preceding claims,
**characterized in that**
the parameter or parameters used for the quantification of the working operation is/are stored during the working interval, wherein the data antecedent to the working interval are replaced by newly recorded data during the working operation.

6. The method (19) according to one of the preceding claims,
**characterized in that**,
the detected asphalt layer (11) is divided into at least the three width segments (12) "left side", "middle" and "right side" across the road pathway.

7. The method (19) according to one of the preceding claims,
**characterized in that**
the width segments (12) across the road pathway are equal in size.

8. The method (19) according to claim 6,
**characterized in that**
the width segments (12) located at the edges of the detected asphalt layer (11) have a smaller width across the road pathway than the width segments (12) located in the middle of the detected asphalt layer (11).

9. The method (19) according to one of the preceding claims,
**characterized in that**,
when determining the position of the road roller (1) on the asphalt layer (11) from the measurement of the temperature sensor (8), a measuring angle of the temperature sensor (8) and/or a traveling direction and/or a steering angle and/or a steering mode, e.g. a crab-steering mode, of the road roller (1) is/are taken into account.

10. A road roller (1), in particular a tandem roller, a single-drum roller or a rubber-tired roller, for compacting an asphalt layer (11) in road construction, with
- a machine frame (3);
- a drive engine (4);
- a driver's cab (2);
- at least one roller drum (5) and/or a wheel (6);
- a temperature sensor (8); and
- a control unit (9);
**characterized in that**
the control unit (9) is configured to carry out the method (19) according to one of the preceding claims.

11. The road roller (1) according to claim 10,
**characterized in that**
the control unit (9) comprises a rolling memory which stores the quantified working operation for each width segment (12) within the past working interval.

12. The road roller (1) according to one of claims 10 to 11,
**characterized in that**
the temperature sensor (8) comprises a thermal imaging camera.

## Revendications

1. Procédé (19) de surveillance du processus de compactage d'une couche d'asphalte (11) à compacter lors de la construction de routes, comprenant les étapes de :
a) détection (20) des bords (26, 27) limitant la couche (11) d'asphalte chaude transversalement au parcours de la route au moyen d'un capteur de température (8) installé sur un rouleau compresseur (1) compactant la couche d'asphalte (11) ; et
b) division (21) de la couche d'asphalte détectée (11) en au moins deux segments (12) en largeur transversalement au parcours de la route ; mais
d) le fonctionnement opérationnel du rouleau compacteur (1) sur le segment (12) en largeur est quantifié (23) au moyen d'un paramètre opérationnel et enregistré (24) ; et
e) le fonctionnement opérationnel quantifié pour chaque segment (12) en largeur est affiché (25) pour au moins une période de travail écoulée
***caractérisé en ce que***
la position du rouleau compresseur (1) sur la couche d'asphalte (11) transversalement au parcours de la route est déterminée à partir de la mesure du capteur de température (8) et assignée (22) à l'un des segments (12) en largeur.

2. Procédé (19) selon la revendication 1,
***caractérisé en ce que***
la détection (20) des bords (26, 27) limitant la couche d'asphalte chaude (11) transversalement au parcours de la route se produit périodiquement et successivement au moyen du capteur de température (8), ou ***en ce que*** le capteur de température (8) détecte simultanément les deux bords (26, 27).

3. Procédé (19) selon l'une quelconque des revendications précédentes,
***caractérisé en ce que***
au moins l'un des paramètres suivants est utilisé comme paramètre opérationnel :
- une période de temps ;
- un nombre de passages ;
- un nombre d'opérations en marche arrière ;
- une distance parcourue ;
- une rigidité du substrat ; et/ou
- une intensité des vibrations d'un bandage de cylindre (5) du rouleau compresseur (1).

4. Procédé (19) selon l'une quelconque des revendications précédentes,
***caractérisé en ce que***
les limites de la période de temps écoulée sont définies en utilisant le même paramètre opérationnel que celui utilisé pour la quantification du fonctionnement opérationnel et/ou d'un autre paramètre.

5. Procédé (19) selon l'une quelconque des revendications précédentes,
***caractérisé en ce que***
le paramètre ou les paramètres utilisé(s) pour la quantification du fonctionnement opérationnel est/sont stocké(s) pendant la période de travail, les données précédentes de la période de travail étant remplacées par les données nouvellement enregistrées pendant le fonctionnement opérationnel.

6. Procédé (19) selon l'une quelconque des revendications précédentes,
***caractérisé en ce que***
la couche d'asphalte détectée (11) est divisée en au moins trois segments (12) en largeur : "côté gauche", "milieu" et "côté droit", transversalement au parcours de la route.

7. Procédé (19) selon l'une quelconque des revendications précédentes,
***caractérisé en ce que***
les segments (12) en largeur transversalement au parcours de la route sont égaux en taille.

8. Procédé (19) selon la revendication 6,
***caractérisé en ce que***
les segments (12) en largeur situés sur les bords de la couche d'asphalte détectée (11) ont une largueur inférieure, transversalement au parcours de la route, à celle des segments (12) en largueur situés sur le milieu de la couche d'asphalte détectée (11).

9. Procédé (19) selon l'une quelconque des revendications précédentes,
***caractérisé en ce que***
lorsque l'on détermine la position du rouleur compresseur (1) sur la couche d'asphalte (11) à partir de la mesure du capteur de température (8), un angle de mesure du capteur de température (8) et/ou une direction de déplacement, et/ou un angle de braquage, et/ou un mode de direction, par exemple une marche en crabe, du rouleau compresseur (1) est/sont pris en compte.

10. Rouleau compresseur (1), en particulier un rouleau tandem, un rouleau mono-cylindre ou un rouleau sur pneumatiques, pour le compactage d'une couche d'asphalte (11) lors de la construction de routes, avec :
- un châssis (3) de machine ;
- un moteur d'entraînement (4) ;
- un poste de conduite (2) ;
- au moins un bandage de rouleau (5) et/ou une roue (6) ;
- un capteur de température (8) ; et
- une unité de commande (9) ;
***caractérisé en ce que***
l'unité de commande (9) est configurée pour mettre en oeuvre le procédé (19) selon l'une quelconque des revendications précédentes.

11. Rouleau compresseur (1) selon la revendication 10,
***caractérisé en ce que***
l'unité de commande (9) comprend une mémoire glissante qui enregistre le fonctionnement opérationnel quantifié pour chaque segment (12) en largeur dans la période de travail écoulée.

12. Rouleau compresseur (1) selon l'une quelconque des revendications 10 à 11,
***caractérisé en ce que***
le capteur de température (8) comprend une caméra thermique.
